# DEMANDE DE BREVET EUROPEEN

(11) **EP 0 562 950 A1**
(43) Date de publication de la demande: **29.09.1993**
(21) Numéro de dépôt: 93400749.3
(22) Date de dépôt: 23.03.1993
(51) Int. Cl.: H01R 4/48, H01R 13/62

(54) **Dispositif de verrouillage de connecteurs électriques**

(30) Priorité: 25.03.1992 FR 9203599
(71) Demandeur: SOCIETE ANONYME DITE: CARRIER KHEOPS BAC, F-72024 Le Mans Cédex (FR)
(72) Inventeur: Perrin, Philippe, F-72000 Le Mans (FR); Le Du, Nicolas, F-72000 Le Mans (FR)
(74) Mandataire: Jolly, Jean-Pierre

(57) **Abrégé**

L'invention concerne un dispositif de verrouillage de connecteurs électriques.

Ce dispositif de type à fiches, à savoir comportant essentiellement une partie mobile (fiche) (1) munie d'un corps relativement rigide et d'une partie de contact formée en son sein, embrochable par translation axiale dans une partie complémentaire réceptrice (prise) (3) du connecteur, est caractérisé en ce qu'il fait intervenir au moins une lame (7) fixée inclinée sur la face avant de ladite partie réceptrice du connecteur et rappelée à une inclinaison déterminée (α), ladite lame étant pourvue d'un trou (11) en regard de cette face conformé pour permettre le passage de la partie mobile de contact (1) sous une légère inclinaison de la lame en vue de son embrochage dans la partie réceptrice (3) et venir en coincement par son bord (13), lors de son rappel, sur le corps de la partie mobile (1) à la connexion des parties de contact, retenant ainsi la partie mobile solidairement à la partie réceptrice dans cette position embrochée.

## Description

La présente invention concerne un dispositif de verrouillage de connecteurs et en particulier un dispositif de maintien en position connectée de connecteurs électriques de type à fiche, conforme au préambule de la revendication 1.

La mise en position connectée des connecteurs électriques à fiches s'obtient de façon typique par embrochage du ou des plots mâles de l'une des parties de fiche dans l'alvéole ou les alvéoles complémentaires de l'autre partie du contact. Le verrouillage de la connexion est assuré de façon usuelle par le pincement annulaire de chaque plot mâle par l'alvéole récepteur. Un verrouillage de la connection peut être réalisé en assemblant les parties de corps de fiche solidairement l'une à l'autre, par exemple en tournant en crabotage l'une des parties sur l'autre. Eventuellement, la liaison peut être tarée à un niveau de sécabilité déterminé.

On connaît par DE-A-1 928 485 (SIEMENS) un connecteur mobile à fiches dont la prise femelle est munie en son sein de lames de verrouillage de la partie de fiche mâle. Les lames peuvent être repoussées par un bouton poussoir pour libérer la liaison. Le coincement formant verrouillage de la liaison est effectué d'une part, sur la partie électrique de contact, ce qui peut l'altérer et, d'autre part,sur la gaine de fiche mâle. Le coincement sur la partie électrique est obtenu au moyen d'une pièce d'appui ou de contre-butée de conformation précise. Par ailleurs, la liaison de coincement métal sur métal de la lame sur la partie de contact électrique est faible et doit être complétée par une seconde lame agissant sur la gaine précitée. Cette disposition est relativement complexe.

L'invention a pour objet de réaliser une liaison particulièrement simple et faible de maintien en position connectée d'un connecteur électrique de type à fiche.

Cet objet est obtenu par l'enseignement de la revendication 1.

La partie mobile de connecteur est la fiche proprement dite.

Cette disposition permet, lors de la connexion, que la fiche passe au travers de la lame par son trou avant d'être connectée à la partie de prise, ceci avec une légère inclinaison de la lame pour permettre le passage de la fiche par le trou jusqu'à sa connexion complète. Lorsque l'on relâche la lame, au terme de la translation, celle-ci revient sur le corps de fiche et retient celui-ci solidairement à la partie de prise par coincement sur son trou. La manoeuvre est donc très simple.

Ladite lame peut être montée articulée et rappelée en butée par un moyen ressort au dit angle déterminé. Elle peut encore être flexible, fixée à l'inclinaison voulue.

Le guidage de l'embrochage des parties peut être assuré par l'intermédiaire du logement de la partie mobile ou encore par les parties actives du contact, par exemple les plots mâles sur les alvéoles récepteurs.

L'invention concerne également un connecteur électrique équipé d'un dispositif de maintien en position connectée tel que précité.

L'invention est illustrée ci-après à l'aide d'un exemple de réalisation et en référence aux dessins annexés sur lesquels :
La figure 1 est une vue en coupe schématique d'un connecteur selon l'invention en position connectée ;
La figure 2 est une vue de dessus du connecteur ;
La figure 3 montre une variante de réalisation de la lame de rétention du connecteur ;
La figure 4 est une vue d'une variante de réalisation d'un connecteur selon l'invention ;
La figure 5 est une vue de dessus de ce connecteur; et
La figure 6 montre une variante de réalisation de la lame de rétention.

Le connecteur selon l'invention, avec référence à la figure 1, est représenté de façon très schématique. Les parties de contact proprement dites n'ont pas été représentées. Seuls apparaissent le corps de fiche 1 constituant la partie mobile du contact et l'embase réceptrice fixe ou prise 3 recevant dans un logement adéquat 5 ladite fiche. Le corps de la fiche est cylindrique, de section circulaire, et est embroché dans le logement complémentaire 5 de la prise. Il est en matière plastique, de constitution relativement rigide ou semi-rigide. Une lame flexible 7 est fixée sur la face avant 9 de l'embase réceptrice. Cette lame est rappelée à une inclinaison naturelle d'angle α par rapport à la face avant de l'embase réceptrice. Elle comporte en regard du logement 5 un trou circulaire 11 de diamètre légèrement plus important que celui du logement. Le trou est formé avec symétrie par rapport à un plan médian du connecteur (Figure 2). Lorsque la lame est repoussée vers le bas, son trou dégage une ouverture suffisante pour le passage du corps de la fiche en vue de son embrochage ou débrochage dans la prise. Lorsque l'on relâche la lame, elle est rappelée à un angle β plus petit, son bord 13 proche de son extrémité haute s'appliquant en pression contre le corps relativement rigide 1 de la fiche. Le coincement réalisé par le bord supérieur du trou sur le corps de fiche verrouille la fiche en position connectée dans sa prise, s'opposant à toute traction vers le haut de la fiche selon la flèche.

Naturellement, la forme du trou de la lame peut être modifiée à souhait selon la section du corps de fiche. Elle peut comporter (figure 3) des arêtes droites 15 au niveau de la partie de bord supérieure entrant en contact avec le corps de fiche. Ces arêtes en forme de V, formées symétriquement par rapport à un plan médian augmentent l'effet de prise en coincement sur le corps de fiche et par conséquent, la retenue en position connectée du connecteur.

Pour libérer la fiche, il faut pousser la lame de façon manuelle ou autre vers le bas, de façon à dégager le bord en prise sur le corps de fiche. A ce moment, la fiche peut être retirée de la prise. L'embrochage s'effectue de façon analogue. La manoeuvre est donc commode, rapide et le dispositif particulièrement simple.

Les figures 4, 5 et 6 représentent un montage inverse du précédent où la lame flexible 7', fixée sur un épaulement haut de l'embase réceptrice, est inclinée vers le bas, en rappel naturel à un angle α'. Pour embrocher ou déconnecter la fiche, il suffit de pousser vers le bas la lame, celle-ci revenant vers le haut au verrouillage de la connexion à un angle β' supérieur à l'angle α', où le bord 13' de son trou vient en bloquage sur le corps de fiche.

De même que précédemment, le bord supérieur en prise avec le corps de fiche du trou de la lame peut être conformé en V (figure 6) avc des arêtes rectilignes 15'.

D'autres variantes de réalisation peuvent être imaginées dans le cadre des revendications ci-après.

## Revendications

**1-** Dispositif de verrouillage en position connectée de connecteurs électriques de type à fiche, à savoir comportant essentiellement une partie mobile (fiche) (1) munie d'un corps relativement rigide et d'une partie de contact, embrochable par translation axiale dans une partie complémentaire réceptrice (prise) (3) du connecteur, ladite partie réceptrice (3) du connecteur étant un élément de prise électrique fixe, dans un coffret, boîtier ou armoire électrique, ou encore sur une paroi support, caractérisé en ce qu'il fait intervenir au moins une lame (7,7') fixée inclinée sur la face avant de ladite partie réceptrice du connecteur et rappelée à une inclinaison déterminée (α,α'), ladite lame étant pourvue d'un trou (11,11') en regard de cette face conformé pour permettre le passage de la partie mobile de contact (1) sous une légère inclinaison de la lame en vue de son embrochage dans la partie réceptrice (3) et venir en coincement par son bord (13,13'), lors de son rappel, sur le corps de la partie mobile (1) à la connexion des parties de contact, retenant ainsi la partie mobile solidairement à la partie réceptrice dans cette position embrochée.

**2-** Dispositif de verrouillage en position connectée de connecteurs électriques selon la revendication 1, caractérisé en ce que ladite lame (7,7') est montée articulée et rappelée en butée par un moyen ressort au dit angle déterminé (α,α').

**3-** Dispositif de verrouillage en position connectée de connecteurs électriques selon l'une des revendications 1, 2, caractérisé en ce ladite lame (7,7') est flexible, fixée à l'inclinaison voulue déterminée (α,α').

**4-** Dispositif de verrouillage en position connectée de connecteurs électriques selon l'une des revendications précédentes, caractérisé en ce que le guidage de l'embrochage des parties (1,3) est assuré par l'intermédiaire du logement (5) de la partie mobile (1) ou encore par les parties actives du contact, par exemple, les plots mâles sur les alvéoles récepteurs.

**5-** Connecteur électrique équipé d'un dispositif de maintien en position connectée, tel que défini dans l'une quelconque des revendications précédentes.
